# EUROPÄISCHE PATENTSCHRIFT

(11) **EP 1 441 087 B1**
(45) Veröffentlichungstag und Bekanntmachung des Hinweises auf die Patenterteilung: **21.12.2005**
(21) Anmeldenummer: 03008560.9
(22) Anmeldetag: 14.04.2003
(51) Int. Cl.: E04F 15/04

(54) **Paneel, insbesondere Fussbodenpaneel**
Panel, particularly a floor panel
Panneau, notamment panneau de plancher

(30) Priorität: 23.01.2003 DE 10302727
(43) Veröffentlichungstag der Anmeldung: 28.07.2004
(73) Patentinhaber: FM International GmbH, 6380 St Johann in Tirol (AT)
(72) Erfinder: Weber, Jürgen, D-59469 Ense (DE)
(74) Vertreter: Rox, Thomas

(56) Entgegenhaltungen:
- WO-A-97/47834
- GB-A- 816 243

## Beschreibung

Die Erfindung betrifft ein Paneel, insbesondere Fußbodenpaneel, mit den Merkmalen des Oberbegriffes des Anspruches 1, das mechanisch mit weiteren Paneelen mechanisch verbunden werden kann. Derartige Paneelen werden in typischer Weise für einen Bodenbelag, beispielsweise Parkett oder Laminatfußboden, oder für Decken- und Wandverkleidungen verwendet.

In allen Fällen lassen sich die einzelnen Paneelen durch eine mechanische Verbindung zu einer flächigen Gesamtheit vereinen, so dass ein Verlegen der Paneelen ohne Klebstoffe oder zusätzliche mechanische Befestigungselemente, z. B. Schrauben oder Nägel, möglich ist. Insbesondere ergibt sich daraus der Vorteil, daß die Paneelen sich ohne ein Verleimen verlegen und somit wieder entfernen lassen.

Das Paneel wird in bevorzugter Weise als Fußbodenpaneel eingesetzt und vorzugsweise aus Laminatfußbodenpaneelen aus einem Holzwerkstoff hergestellt. Die Paneelen können auch für andere Verwendungen, beispielsweise als Wand- oder Deckenpaneelen eingesetzt werden.

Aus dem Stand der Technik der WO 94/26999 und WO 97/47834 sind Profilgeometrien bekannt, die jeweils eine Nut-Feder-Verbindung zum vertikalen Verriegeln aufweisen. Daneben weisen die Profile eine horizontale Verriegelung auf, bei der ein Paar von in der Regel schräg zur Oberseite der Paneelen ausgerichtete Verriegelungsflächen vorgesehen ist.

Die Verriegelungsflächen für die horizontale Verriegelung kommen während des Verbindens durch einen Rastvorgang in Eingriff miteinander.

Rastvorgang bedeutet dabei, dass die Verriegelungselemente für die horizontale Verriegelung der ersten Seitenkante eines ersten Paneels mit den Verriegelungsflächen der horizontalen Verriegelung der zweiten Seitenkante eines zweiten Paneels in Berührung kommen. Durch die Berührung wird während des Vorgangs des Verbindens mindestens ein Element der Verbindung verbogen, so dass es zum Einrasten, also zum Zurückbiegen des Elementes kommt. Daher ist bei den Verbindungen jeweils ein mechanischer Widerstand zu überwinden, unabhängig davon, ob die Paneelen horizontal aufeinander zugeschoben werden oder ob sie durch eine Schwenkbewegung miteinander in Eingriff gebracht werden. Die Verbindungen werden daher auch Rast- oder Schnappverbindungen genannt.

Insbesondere aus der WO 97/47834 ist darüber hinaus bekannt, eine derartige Verbindung von Paneelen kraftschlüssig aus zu bilden. Das bedeutet, dass die Verriegelungselemente im verbundenen Zustand zumindest teilweise durchgebogen sind und eine zusammenziehende Kraft ausüben.

Aus der US 4,426,820 ist des weiteren eine Verbindung bekannt, die eine rein formschlüssige Profilgeometrie aufweist. Hier kommt es während des Zusammenfügens der Bauteile nicht zu einem Verbiegen der Verbindungselemente, jedoch kann auch hier nicht verhindert werden, dass die Elemente der horizontalen Verbindung während des Zusammensetzens der Paneelen aneinander anliegen.

Letztlich kommt es auf eine sehr genauen Passung zwischen den Elementen an, sowohl für die vertikale Verriegelung durch Nut und Feder als auch für die horizontale Verbindung. Diese Passung wird allerdings dadurch beeinträchtigt, dass während des Zusammenfügens der Paneelen Kräfte aufgebaut werden, die insbesondere die Verbindungselemente der horizontalen Verbindung verformen können. Eine schlechte Passung ist dann die Folge.

Der vorliegenden Erfindung liegt daher das technische Problem zugrunde, ein Paneel anzugeben, bei dem die Passgenauigkeit sowohl der vertikalen Verriegelung als auch der horizontalen Verbindung verbessert wird.

Das zuvor aufgezeigte technische Problem wird bei dem gattungsgemäßen Paneel erfindungsgemäß durch die Merkmale des kennzeichnenden Teils des Anspruches 1 gelöst. Weitere vorteilhafte Ausgestaltungen sind in den Unteransprüchen angegeben und werden in der nachfolgenden Beschreibung näher erläutert.

Eine erste Seitenkante und eine gegenüberliegende zweite Seitenkante des erfindungsgemäßen Paneel sind wie bei allen rechteckigen Paneelen vorgesehen. Die Erfindung betrifft zwar hauptsächlich ein Paar von Seitenkanten, die nachfolgend beschriebenen Profilgeometrien können jedoch an beiden Paaren von Seitenkanten angeordnet sein. Die Profile der ersten und zweiten Seitenkante sind dabei komplementär ausgebildet und können miteinander zum Erzeugen der vertikalen Verriegelung und horizontalen Verbindung miteinander in Verbindung gebracht werden.

Im folgenden wird zunächst die erste Seitenkante und im Anschluss daran die zweite Seitenkante beschrieben.

Die erste Seitenkante weist die folgenden Merkmale auf:
- eine erste Anlagefläche, die am oberen Ende der ersten Seitenkante angeordnet ist,
- eine Nut, die an der ersten Seitenkante ausgebildet ist,
- eine obere Lippe, die die Nut nach oben begrenzt,
- eine untere Lippe, die die Nut nach unten begrenzt, wobei das distale Ende der unteren Lippe über das distale Ende der oberen Lippe hinausragt,
- eine erste Passfläche, die an der oberen Lippe angeordnet ist,
- eine zweite Passfläche, die an der unteren Lippe im Bereich des Nutgrundes angeordnet ist und
- eine zweite Anlagefläche, die an der unteren Lippe im Bereich des distalen Endes angeordnet ist.

Die erste Passfläche und die zweite Passfläche bilden an der ersten Seitenkante die Passflächen für die vertikale Verriegelung. Die erste Anlagefläche und die zweite Anlagefläche bilden an der ersten Seitenkante die Flächen zur Bildung der horizontalen Verbindung.

Die zweite Seitenkante weist die folgenden Merkmale auf:
- eine dritte Anlagefläche, die am oberen Ende der zweiten Seitenkante angeordnet ist,
- eine Feder, die an der zweiten Seitenkante ausgebildet ist,
- eine dritte Passfläche, die an der Oberseite der Feder angeordnet ist,
- eine vierte Passfläche, die an der Unterseite der Feder im Bereich des distalen Endes angeordnet ist, und
- eine vierte Anlagefläche, die beabstandet vom distalen Ende an der Unterseite der Feder angeordnet ist.

Die dritte Passfläche und die vierte Passfläche bilden an der zweiten Seitenkante die Passflächen für die vertikale Verriegelung. Die dritte Anlagefläche und die vierte Anlagefläche bilden an der zweiten Seitenkante die Flächen zur Bildung der horizontalen Verbindung.

Im verbundenen Zustand zweier Paneelen entlang zweier komplementärer Seitenkanten liegen die erste und dritte Anlageflächen, die zweite und vierte Anlageflächen, die erste und dritte Passflächen und die zweiten und vierten Passflächen paarweise aneinander an.

Erfindungsgemäß ist erkannt worden,
- dass die zweite Passfläche und vierte Passfläche im Querschnitt eine kreissegmentförmige Kontur aufweisen, wobei der Mittelpunkt des Kreises im Bereich der oberen Abschnitte der Seitenkanten liegt und der Kreis einen vorgegebenen Radius zum Mittelpunkt aufweist,
- dass die zweite Anlagefläche und die vierte Anlagefläche einen Abstand zum Mittelpunkt aufweisen, der größer als der Radius ist und
- dass der Abstand der zweiten Anlagefläche und der vierten Anlagefläche zum Mittelpunkt in Richtung des distalen Endes der unteren Lippe größer wird.

Das bedeutet, dass während des Verbindens zweier Paneelen entlang einer ersten Seitenkante und einer zweiten Seitenkante ein neues Paneel mit einer zweiten Seitenkante zunächst in einem Winkel an die erste Seitenkante eines bereits am Boden liegenden Paneels herangeführt wird. Dann liegen das erste Paneel und das zweite Paneel im Bereich der oberen Ecke der Seitenkanten und gleichzeitig das vordere Ende der vierten Passfläche der Feder an der unteren Lippe an. Während des nachfolgenden Herabschwenkens des zweiten Paneels relativ zum ersten Paneel gleitet die vierte Passfläche entlang der zweiten Passfläche, da diese ein Kreissegment bilden und die Paneelen im Bereich des Mittelpunktes aneinander anliegen und um diesen Mittelpunkt verschwenkt werden. Das bedeutet, dass während der Bewegung keine besondere Kraftanstrengung notwendig ist und die zweite und vierte Passflächen nicht übermäßig aneinander gedrückt werden.

Während der zuvor beschriebenen Schwenkbewegung sind die zweite Anlagefläche und vierte Anlagefläche beabstandet voneinander angeordnet, was durch die erfindungsgemäße Geometrie sicher gestellt wird. Denn dadurch, dass die zweite Anlagefläche und die vierte Anlagefläche eine Kontur aufweisen, deren Abstand zum Mittelpunkt der Drehbewegung in Richtung des distalen Endes der unteren Lippe immer größer wird, gibt es keine Flächen, die vor dem Ende der Schwenkbewegung aneinander anliegen können. Die Geometrie ist so gewählt, dass erst nach Abschluss bzw. aufgrund von Herstellungstoleranzen erst kurz vor dem Abschluss der Schwenkbewegung die zweite Anlagefläche und die vierte Anlagefläche miteinander in Berührung kommen.

Bei der Beschreibung der Profilgeometrie wird zwischen vertikaler Verriegelung und horizontaler Verbindung unterschieden. Dieses geschieht zur Verdeutlichung, dass es sich bei der Nut-Feder-Verbindung neben einem Formschluss auch um eine Presspassung handeln kann, dass also ein sehr fester vertikaler Sitz, also eine Verriegelung, erzeugt werden kann. Dagegen stellen die horizontalen Verbindungsmittel bewusst nur Mittel für eine formschlüssige Verbindung dar, die innerhalb der Herstellungstoleranzen also nicht zu einer Presspassung führen. Diese Kombination aus Presspassung für die vertikale Verriegelung und aus Formschluss für die horizontale Verbindung hat unabhängig von der konkreten Ausgestaltung des Profils eigenständigen erfinderischen Charakter.

Die zuvor beschriebenen Paneelen können aus verschiedenen Materialien und Materialzusammensetzungen bestehen. Als Holzwerkstoff von Laminatfußbodenpaneelen kommen unter anderem ein Laminat, mitteldichte Faserplatte (MDF), hochdichte Faserplatte (HDF), Spanplatte oder Oriented Strand Boards (OSB) in Frage. Die Paneelen können auch aus Holz in Form von Parkettstäben oder -paneelen oder aus einem Kunststoff bestehen. Insbesondere kommen dabei Kernlagen aus Polyethylen (PE), Isoliermatten, Styropor, Polyurethan-Hartschaum oder Polystyrol-Hartschaum in Frage.

Die vorliegende Erfindung wird im folgenden anhand von Ausführungsbeispielen näher erläutert, wozu auf die beigefügte Zeichnung Bezug genommen wird. In der Zeichnung zeigen
- Fig. 1-4: ein erstes Ausführungsbeispiel im Querschnitt,
- Fig. 5-8: ein zweites Ausführungsbeispiel im Querschnitt,
- Fig. 9-11: ein drittes Ausführungsbeispiel im Querschnitt,
- Fig. 12: ein viertes Ausführungsbeispiel im Querschnitt,
- Fig. 13: ein fünftes Ausführungsbeispiel im Querschnitt,
- Fig. 14: ein sechstes Ausführungsbeispiel im Querschnitt und
- Fig. 15: ein fünftes Ausführungsbeispiel im Querschnitt.

Die Fig. 1 bis 4 zeigen ein erstes Ausführungsbeispiel der vorliegenden Erfindung. Fig. 1 zeigt die genaue Profilgeometrie der miteinander verbundenen Paneelen, Fig. 2 und 3 zeigen separat die erste und die zweite Seitenkante und Fig. 4a bis 4c zeigen die Schwenkbewegung während des Ineinanderfügens der beiden Seitenkanten.

In Fig. 1 sind zwei Paneelen dargestellt, die mit zueinander korrespondierenden Seitenkanten versehen sind, die miteinander mechanisch verbunden werden können. Die Erfindung betrifft allerdings hauptsächlich ein einzelnes Paneel an sich, so dass im folgenden die Beschreibung des einen Paneels mit zwei verschiedenen Seitenkanten anhand von zwei in Fig. 1 nebeneinander abgebildeten Paneelen beschrieben wird, deren Seitenkanten separat in den Fig. 2 und 3 dargestellt sind.

Das Paneel 2 weist gemäß Fig. 2 eine erste Seitenkante 4 und gemäß Fig. 3 eine gegenüberliegende zweite Seitenkante 6 auf.

Die erste Seitenkante 4 weist eine erste Anlagefläche 8 auf, die am oberen Ende der ersten Seitenkante 4 angeordnet ist.

Weiterhin ist eine Nut 10 vorgesehen, die eine obere Lippe 12, die die Nut 10 nach oben begrenzt,
und eine untere Lippe 14 aufweist, die die Nut 10 nach unten begrenzt. Das distale Ende der unteren Lippe 14 ragt über das distale Ende der oberen Lippe 12 hinaus.

Eine erste Passfläche 16 ist an der oberen Lippe 12 angeordnet und eine zweite Passfläche 18 ist an der unteren Lippe 14 im Bereich des Nutgrundes 20 angeordnet.

Eine zweite Anlagefläche 22 ist an der unteren Lippe 14 im Bereich deren distalen Endes angeordnet.

Die zweite Seitenkante 6 weist am oberen Ende eine dritte Anlagefläche 24 auf.

Des weiteren ist an der zweiten Seitenkante 6 eine Feder 26 vorgesehen, die eine dritte Passfläche 28 an der Oberseite und an der Unterseite eine vierte Passfläche 30 aufweist.

Eine vierte Anlagefläche 32 ist beabstandet vom distalen Ende an der Unterseite der Feder 26 angeordnet.

Im in Fig. 1 dargestellten verbundenen Zustand zweier komplementärer Seitenkanten 4 und 6 liegen die erste Anlagefläche 8 und die dritte Anlagefläche 24, die zweite Anlagefläche 22 und die vierte Anlagefläche 32, die erste Passfläche 16 und die dritte Passfläche 28 sowie die zweite Passfläche 18 und die vierte Passfläche 30 paarweise aneinander an.

Erfindungsgemäß weisen die zweite Passfläche 18 und die vierte Passfläche 30 im Querschnitt eine kreissegmentförmige Kontur auf. Der Mittelpunkt M₁ des Kreises liegt im Bereich der oberen Abschnitte der Seitenkanten 4 und 6 und der Kreis weist einen Radius r₁ zum Mittelpunkt M₁ auf. In dreidimensionaler Betrachtung weisen die zweite Passfläche 18 und die vierte Passfläche 30 also eine teilzylindrische Form auf.

Weiterhin weisen die zweite Anlagefläche 22 und die vierte Anlagefläche 32 einen Abstand a zum Mittelpunkt M₁ auf, der größer als der Radius r₁ ist. Des weiteren wird der Abstand a zum Mittelpunkt M₁ in Richtung des distalen Endes der unteren Lippe 14 größer. Dieses wird durch die Abstandspfeile a₁, a und a₂ verdeutlicht. Der zum Nutgrund nächste Abstand a₁ ist kürzer als jeder weitere Abstand a, die jeweils wiederum alle kleiner als der am weitesten außen liegende Abstand a₂ sind. Mit anderen Worten nimmt der Abstand a von innen in Richtung zum distalen Ende der unteren Lippe nach außen hin stetig zu.

Zur Verdeutlichung ist in Fig. 1 eine gestrichelte Hilfslinie H eingezeichnet, die ein Kreissegment kennzeichnet, das am am weitesten innen liegenden Punkt der Anlageflächen 22 und 32 beginnt und einen Radius der Länge a₁ aufweist. Aus dem zunehmenden Abstand zwischen der Hilfslinie H und den Anlageflächen 22 und 32 wird die zuvor beschriebene Geometrie deutlich.

Die Schwenkbewegung beim Verbinden von zwei Seitenkanten wird anhand der Fig. 4a bis 4c näher erläutert.

Ausgehend von Fig. 4a liegt ein erstes Paneel 2 am Boden in einer horizontalen Position und von rechts kommend wird ein weiteres Paneel 2 in Anlage mit dem ersten Paneel 2 gebracht. Die beiden oberen Ecken der Seitenkanten 4 und 6 berühren sich und der vordere Bereich der Passfläche 30 liegt an der Passfläche 18 an. In dieser Position sind die Anlageflächen 22 und 32 beabstandet voneinander angeordnet, wie in Fig. 4a am entsprechenden Spalt zu erkennen ist. Dasselbe gilt für die Passflächen 16 und 28 sowie für die Anlageflächen 8 und 24.

In Fig. 4b sind die Paneelen 2 bereits ein Stück zueinander verschwenkt worden, jedoch ist die Schwenkbewegung noch nicht beendet. Die Passflächen 18 und 22 liegen entlang eines längeren Abschnittes verglichen mit Fig. 4a aneinander an, während die Anlageflächen 22 und 32 weiterhin beabstandet voneinander angeordnet sind, auch wenn der Abstand sich gegenüber der in Fig. 4a gezeigten Position verringert hat. Dasselbe gilt wiederum für die Passflächen 16 und 28 sowie für die Anlageflächen 8 und 24.

Bei der in Fig. 4c gezeigten Position ist die Schwenkbewegung beendet und die beschriebenen Passflächenpaare und Anlageflächenpaare liegen aneinander an.

Somit kommt es einerseits zwischen der Nut 10 und der Feder 26 zu einem Formschluss oder ggf. bei entsprechenden Abmessungen der Elemente zu einer Presspassung. Andererseits wird im Bereich der Anlageflächenpaare 8, 24 sowie 22, 32 innerhalb der Herstellungstoleranzen ein reiner Formschluss erreicht.

Die für die Verbindung wesentlichen Passflächen und Anlageflächen werden also während des Verbindens nicht zu starken Belastungen ausgesetzt und zwei Paneelen können entlang der Seitenkanten ohne Beschädigung der Verriegelungs- und Verbindungselemente miteinander in Eingriff gebracht werden.

Wie sich weiterhin aus Fig. 1 ergibt, stimmt der Mittelpunkt M₁ mit der oberen Ecke der Seitenkanten 4 und 6 überein. Dadurch wird sicher gestellt, dass während der Schwenkbewegung die Passflächen 18 und 30 aufeinander gleiten können und sich nicht gegeneinander verkeilen. Die Schwenkbewegung wird also nicht durch die Passflächen 18 und 30 behindert.

Bei einer bevorzugten Ausgestaltung der vorliegenden Erfindung, die in den Fig. 1 bis 4 dargestellt ist, weisen die zweite Anlagefläche 22 und vierte Anlagefläche 32 im Querschnitt eine gekrümmte Kontur auf. Dadurch wird erreicht, dass im Bereich des distalen Endes der unteren Lippe 14 die Kontur der Anlageflächen 22 und 32 möglichst steil verläuft und eine gute Verbindung in horizontaler Richtung ermöglicht.

Insbesondere weisen die zweite Anlagefläche 22 und die vierte Anlagefläche 32 im Querschnitt zumindest abschnittsweise eine kreissegmentförmige Kontur auf. Der Mittelpunkt M₂ des Kreises ist dabei in Richtung des distalen Endes der unteren Lippe 14, also in den Figuren nach rechts, um einen Abstand b (siehe Fig. 1) beabstandet vom ersten Mittelpunkt M₁ und an der Oberseite 36 des Paneels 2 angeordnet. Der Radius r₂ der Kontur der Anlageflächen 22 und 32 ist dabei größer als der Radius r₁ oder gleich dem Radius r₁. Dadurch wird in jedem Fall sich gestellt, dass der Abstand a der Anlageflächen 22 und 32 in den Figuren nach rechts hin stetig vergrößert.

Unter bestimmten Voraussetzungen ist es sogar möglich, dass der Radius r₂ der Kontur der Anlageflächen 22 und 32 kleiner als der Radius r₁ gewählt werden kann. Dadurch wird ein steilerer Verlauf der Anlageflächen 22 und 32 im Bereich des distalen Endes der unteren Lippe 14 erreicht.

Ebenso ist es möglich, einen elliptischen Querschnitt der Anlageflächen 22 und 32 zu wählen. Dieses führt dazu, dass das obere vorstehende Ende der unteren Lippe einen zunehmend steilen Verlauf aufweist und die Wirkung der horizontalen Verbindung verbessert.

Im folgenden werden weitere Ausgestaltungen ausgehend vom ersten Ausführungsbeispiel erläutert. Dabei bezeichnen in den jeweiligen Figuren gleiche Bezugszeichen gleiche Merkmale, wie sie zuvor anhand des ersten Ausführungsbeispiels erläutert worden sind. Die Merkmale mit Abweichungen gegenüber dem ersten Ausführungsbeispiel sind mit Strichen gekennzeichnet. Im folgenden werden jeweils nur die Unterschiede zum ersten Ausführungsbeispiel erläutert. Die in Verbindung mit dem ersten Ausführungsbeispiel erwähnten Besonderheiten und Vorteile gelten daher auch für die weiteren Ausführungsbeispiele, ohne dass darauf jeweils gesondert hingewiesen wird.

In den Fig. 5 bis 8 ist ein zweites Ausführungsbeispiel eines erfindungsgemäßen Paneels 2 dargestellt. Im Unterschied zum ersten Ausführungsbeispiel weisen die zweite Anlagefläche 22" und die vierte Anlagefläche 32" im Querschnitt eine geradlinige und in Richtung des distalen Endes der unteren Lippe 14 schräg nach oben ansteigende Kontur auf. Dieses ist in den Fig. 5 bis 7 zu erkennen.

Trotz dieses Unterschiedes zum ersten Ausführungsbeispiel ist sichergestellt, dass der Abstand der Anlageflächen 22" und 32" zum Mittelpunkt M₁ nach außen hin größer wird. Dieses wird in Fig. 5 anhand der eingezeichneten Abstandspfeile a₁, a und a₂ sowie der Hilfslinie H deutlich.

Die in den Fig. 8a bis 8c dargestellt Schwenkbewegung ist im Wesentlichen ebenfalls die gleiche wie beim ersten Ausführungsbeispiel. Auch hier kommen vor allem die Anlageflächen 22" und 32" erst zum Ende der Schwenkbewegung in Anlage aneinander.

Ansonsten gilt für die Fig. 5 bis 8 die gleichen Ausführungen, wie sie für das erste Ausführungsbeispiel anhand der Fig. 1 bis 4 angegeben worden sind.

Die Fig. 9 bis 11 zeigen ein weiteres Ausführungsbeispiel, das im Wesentlichen eine Kombination der Merkmale der ersten beiden Ausführungsbeispiele darstellt. Denn die Anlagenflächen 22"' und 32"' sind aus einem gekrümmten, insbesondere kreissegmentförmigen Abschnitt 22"'a bzw. 32"'a und einem geradlinigen Abschnitt 22"'b bzw. 32"'b zusammengesetzt.

Das in den Fig. 12a bis 12c gezeigte Ausführungsbeispiel weist identische Passflächen und Anlageflächen wie das erste Ausführungsbeispiel gemäß der Fig. 1 bis 4 auf.

Zusätzlich ist im Bereich der ersten Anlagefläche 8 ein Keder 34 befestigt. Dieser Keder besteht aus einem elastischen Werkstoff, insbesondere Kunststoff, beispielsweise aus einem PVC-Kunststoff, und weist die folgende Geometrie auf.

Der Keder 34 schließt mit der Oberseite 36 des Paneels 2 bündig ab und weist einen geringen Überstand über die erste Anlagefläche 8 hinaus auf. Während der in den Fig. 12a bis 12c dargestellten Schwenkbewegung wird der Keder 34 durch die zunehmende Anlagekraft, die durch die Anlagefläche 24 ausgeübt wird, in Richtung der Oberseite 36 zusammengedrückt. Dadurch entsteht eine abgedichtete Verbindung der Seitenkanten 4 und 6, wobei zudem aufgrund der Elastizität des Keders 34 eine gegen die Anlageflächen 22 und 32 drückende Kraft erzeugt wird. Der Keder 34 ist nach außen hin sichtbar und kann für optische Effekte eingesetzt werden.

Der Keder 34 kann auch im Bereich der zweiten Anlagefläche 24 befestigt sein, um während der Schwenkbewegung durch die Anlagefläche 8 zusammen gedrückt zu werden.

Das in den Fig. 13a bis 13c gezeigte Ausführungsbeispiel weist identische Passflächen und Anlageflächen wie das erste Ausführungsbeispiel gemäß der Fig. 1 bis 4 auf.

Zusätzlich ist im Bereich der zweiten Anlagefläche 22 ein elastisches Element 38 angeordnet, das einen geringfügigen Überstand über die zweite Anlagefläche 22 hinaus aufweist. Das elastische Element 38 besteht aus einem elastischen Werkstoff, insbesondere Kunststoff, beispielsweise aus einem PVC-Kunststoff, und weist die folgende Geometrie auf.

Das elastische Element 38 ist in der Anlagefläche 22 eingelassen und weist einen geringen Überstand über die Anlagefläche 22 hinaus auf. Während der in den Fig. 13a bis 13c dargestellten Schwenkbewegung wird das elastische Element 38 durch die zunehmende Anlagekraft, die durch die Anlagefläche 32 ausgeübt wird, in Richtung der Anlagefläche 22 zusammengedrückt. Dadurch entsteht aufgrund der Elastizität des Elements 38 eine gegen die Anlageflächen 8 und 24 drückende Kraft.

Das elastische Element 38 kann auch im Bereich der vierten Anlagefläche 32 angeordnet sein, so dass es während der Schwenkbewegung durch die zunehmende Anlagekraft von der Anlagefläche 22 zusammengedrückt wird.

Wie sich aus Fig. 1, 4c, 5, 8c, 11c, 12c, 13c und 14c ergibt, ist im verbundenen Zustand zwischen den aneinander anliegenden zweiten und vierten Passfläche 18 und 30 und den aneinander anliegenden zweiten und vierten Anlagefläche 22 und 32 ein Hohlraum 40 ausgebildet. Dieses stellt lediglich eine Option dar, denn es ist auch möglich, die Profilgeometrie so zu wählen, dass die Passfläche 18 und die Anlagefläche 22 sowie die Passfläche 30 und die Anlagefläche 32 nahtlos ineinander übergehen.

In bevorzugter Weise ist eine Leimschicht 42 im Hohlraum 40 werkseitig aufgebracht, so dass beim Zusammenfügen der Seitenkanten 4 und 6 eine klebende Verbindung entsteht, die zusätzlich zu den Verriegelungs- und Verbindungselementen einem Auseinandergehen der Seitenkanten entgegenwirkt.

Als Leim kommen dabei alle gängigen Klebstoffe in Frage, die sich für eine Vorverleimung eignen.

Bei dem Klebstoff kann es sich um einen leicht aufzubringenden Leim, einen vollsynthetischen Leim, einen Alleskleber oder einen anaeroben Klebstoff handeln. Ein anaerober Klebstoff bietet den Vorteil, dass dieser nur unter Luftabschluss aushärtet und das Aushärten erst dann stattfindet, wenn die Fügeflächen aneinander anliegen und die Querkanten miteinander verbunden sind.

In besonders bevorzugter Weise handelt es sich bei dem Klebstoff um einen Kontaktklebstoff, der seine Klebewirkung erst dann entfaltet, wenn Druckkräfte auf ihn ausgeübt werden. Ein solcher Kontaktklebstoff bietet damit den Vorteil, dass ein solcher werksseitig in dem Hohlraum 40 aufgebrachter Kleber erst durch die Berührung mit der korrespondierenden Gegenfläche aktiviert wird und ansonsten nicht bei der Montage stört.

In einer weiteren bevorzugten Ausführungsform kann es sich bei dem Klebstoff um einen zwei Komponenten umfassenden Reaktionsklebstoff handeln, der erst dann seine Klebewirkung erreicht, wenn beide Komponenten miteinander zusammengebracht werden. Hierbei ist es besonders vorteilhaft, wenn eine der Komponenten in Kapseln eingebracht ist, wobei diese Kapseln unter äußerer Einwirkung, beispielsweise durch Druck- oder Scherkräfte, zerstört werden und so die eine Komponente in Kontakt mit der anderen Komponente gelangt, so dass der Kleber seine Klebewirkung entfaltet. Der Kleber wird somit erst dann aktiviert, wenn die Fügeflächen beim Verlegen miteinander in Kontakt gelangen und so die notwendigen Druck- oder Scherkräfte auf die Kapseln ausgeübt werden. Ein solcher Reaktionsklebstoff, bei dem eine Komponente verkapselt ist, ermöglicht einerseits eine Montage, die nicht durch klebende Flächen an den Querkanten behindert wird, und andererseits kann der Kleber schon werksseitig bei der Herstellung der Paneelen aufgebracht werden, ohne das die Gefahr besteht, dass der Kleber durch lange Standzeiten an Wirkung einbüßt. Allerdings können werksseitig auch andere Klebstoffe aufgebracht werden.

In Fig. 15 ist ein weiteres Ausführungsbeispiel eines erfindungsgemäßen Profils dargestellt. Gleiche Bezugszeichen bezeichnen dabei gleiche Bestandteile, wie sie bereits zuvor erläutert worden sind. Der Unterschied zu dem in den Fig. 1 bis 4 dargestellten Ausführungsbeispiel besteht in der Position des Mittelpunktes M₂.

Auch hier weisen die zweite Anlagefläche 22 und die vierte Anlagefläche 32 im Querschnitt zumindest abschnittsweise eine kreissegmentförmige Kontur auf. Der Mittelpunkt M₂ des Kreises ist dabei in Richtung des distalen Endes der unteren Lippe 14, also in den Figuren nach rechts, um einen Abstand b (siehe Fig. 15) beabstandet vom ersten Mittelpunkt M₁ angeordnet. Der Mittelpunkt ist jedoch nicht an der Oberseite 36 des Paneels 2 angeordnet, sondern im Material des Paneels 2. Dadurch ist es möglich, dass der Radius r₂ der Kontur der Anlageflächen 22 und 32 kleiner als der Radius r₁ gewählt werden kann. Dadurch wird ein steilerer Verlauf der Anlageflächen 22 und 32 im Bereich des distalen Endes der unteren Lippe 14 erreicht. Gleichwohl gilt die Bedingung, dass der Abstand a in distaler Richtung der unteren Lippe 14 immer größer wird.

## Patentansprüche

1. Paneel, insbesondere Fußbodenpaneel, die geeignet ist, mit anderen gleichartigen Paneelen mechanisch verbunden zu werden,
- mit einer ersten Seitenkante (4) und einer gegenüberliegenden zweiten Seitenkante (6),
- mit einer ersten Anlagefläche (8), die am oberen Ende der ersten Seitenkante (4) angeordnet ist,
- mit einer Nut (10), die an der ersten Seitenkante (4) ausgebildet ist,
- mit einer oberen Lippe (12), die die Nut (10) nach oben begrenzt,
- mit einer unteren Lippe (14), die die Nut (10) nach unten begrenzt, wobei das distale Ende der unteren Lippe (14) über das distale Ende der oberen Lippe (12) hinausragt,
- mit einer ersten Passfläche (16), die an der oberen Lippe (12) angeordnet ist,
- mit einer zweiten Passfläche (18), die an der unteren Lippe (14) im Bereich des Nutgrundes (20) angeordnet ist,
- mit einer zweiten Anlagefläche (22), die an der unteren Lippe (14) im Bereich des distalen Endes angeordnet ist,
- mit einer dritten Anlagefläche (24), die am oberen Ende der zweiten Seitenkante (6) angeordnet ist,
- mit einer Feder (26), die an der zweiten Seitenkante (6) ausgebildet ist,
- mit einer dritten Passfläche (28), die an der Oberseite der Feder (26) angeordnet ist,
- mit einer vierten Passfläche (30), die an der Unterseite der Feder (26) im Bereich des distalen Endes angeordnet ist, und
- mit einer vierten Anlagefläche (32), die beabstandet vom distalen Ende an der Unterseite der Feder (26) angeordnet ist,
- wobei im verbundenen Zustand zweier Paneelen entlang zweier komplementärer Seitenkanten (4,6) die erste Anlagefläche (8) und dritte Anlagefläche (24), die zweite Anlagefläche (22) und die vierte Anlagefläche (32), die erste Passfläche (16) und die dritte Passfläche (28) sowie die zweite Passfläche (18) und die vierte Passfläche (30) paarweise aneinander anliegen,
**dadurch gekennzeichnet,**
- **dass** die zweite Passfläche (18) und die vierte Passfläche (30) im Querschnitt eine kreissegmentförmige Kontur aufweisen, wobei der Mittelpunkt (M₁) des Kreises im Bereich der oberen Abschnitte der Seitenkanten (4,6) liegt und der Kreis einen Radius (r₁) zum Mittelpunkt (M₁) aufweist,
- **dass** die zweite Anlagefläche (22) und die vierte Anlagefläche (32) einen Abstand (a) zum Mittelpunkt (M₁) aufweisen, der größer als der Radius (r₁) ist und
- **dass** der Abstand (a) zum Mittelpunkt (M₁) in Richtung des distalen Endes der unteren Lippe (14) größer wird.

2. Paneel nach Anspruch 1,
**dadurch gekennzeichnet,**
**dass** der Mittelpunkt (M₁) mit der oberen Ecke der Seitenkanten (4,6) übereinstimmt.

3. Paneel nach Anspruch 1 oder 2,
**dadurch gekennzeichnet,**
**dass** die zweite Anlagefläche (22) und die vierte Anlagefläche (32) im Querschnitt zumindest abschnittsweise eine gekrümmte Kontur aufweisen.

4. Paneel nach Anspruch 3,
**dadurch gekennzeichnet,**
**dass** die zweite Anlagefläche (22) und die vierte Anlagefläche (32) im Querschnitt zumindest abschnittsweise eine kreisegmentförmige Kontur aufweisen.

5. Paneel nach Anspruch 4,
**dadurch gekennzeichnet,**
**dass** der Mittelpunkt (M₂) des Kreises in Richtung des distalen Endes der unteren Lippe (14) um einen Abstand (b) beabstandet vom ersten Mittelpunkt (M₁) angeordnet ist.

6. Paneel nach Anspruch 5,
**dadurch gekennzeichnet,**
**dass** der Mittelpunkt (M₂) des Kreises im Bereich der Oberseite (36) angeordnet ist.

7. Paneel nach Anspruch 5,
**dadurch gekennzeichnet,**
**dass** der Mittelpunkt (M₂) des Kreises beabstandet zur Oberseite (36) angeordnet ist.

8. Paneel nach einem der Ansprüche 4 bis 7,
**dadurch gekennzeichnet,**
**dass** der Radius (r₂) der Kontur der zweiten Anlagefläche (22) und der vierten Anlagefläche (32) größer als der Radius (r₁) oder gleich dem Radius (r₁) ist.

9. Paneel nach einem der Ansprüche 4 bis 7,
**dadurch gekennzeichnet,**
**dass** der Radius (r₂) der Kontur der zweiten Anlagefläche (22) und der vierten Anlagefläche (32) kleiner als der Radius (r₁) ist.

10. Paneel nach einem der Ansprüche 1 bis 9,
**dadurch gekennzeichnet,**
**dass** die zweite Anlagefläche (22) und die vierte Anlagefläche (32) im Querschnitt zumindest abschnittsweise eine geradlinige Kontur aufweisen.

11. Paneel nach Anspruch 1 oder 2,
**dadurch gekennzeichnet,**
**dass** die zweite Anlagefläche (22) und die vierte Anlagefläche (32) im Querschnitt eine geradlinige und in Richtung des distalen Endes der unteren Lippe (14) schräg nach oben ansteigende Kontur aufweisen.

12. Paneel nach einem der Ansprüche 1 bis 11,
**dadurch gekennzeichnet,**
**dass** im Bereich der ersten Anlagefläche (8) oder der zweiten Anlagefläche (24) ein Keder (34) befestigt ist.

13. Paneel nach Anspruch 12,
**dadurch gekennzeichnet,**
**dass** der Keder (34) mit der Oberseite (36) des Paneels bündig abschließt und einen geringen Überstand über die erste Anlagefläche (8) bzw. die zweite Anlagefläche (24) hinaus aufweist.

14. Paneel nach einem der Ansprüche 1 bis 13,
**dadurch gekennzeichnet,**
**dass** im Bereich der zweiten Anlagefläche (22) und/oder im Bereich der vierten Anlagefläche (32) ein elastisches Element (38) angeordnet ist, das einen geringfügigen Überstand über die zweite bzw. vierte Anlagefläche (22,32) hinaus aufweist.

15. Paneel nach einem der Ansprüche 1 bis 14,
**dadurch gekennzeichnet,**
**dass** im verbundenen Zustand zwischen den aneinander anliegenden zweiten und vierten Passfläche (18,30) und den aneinander anliegenden zweiten und vierten Anlageflächen (22,32) ein Hohlraum (40) ausgebildet ist.

16. Paneel nach Anspruch 15,
**dadurch gekennzeichnet,**
**dass** eine Leimschicht (42) im Hohlraum (40) werkseitig aufgebracht ist.

## Claims

1. A panel, in particular, a flooring panel that can be mechanically connected to other panels of the same type,
- with a first lateral edge (4) and an opposite second lateral edge (6),
- with a first contact surface (8) that is arranged on the upper end of the first lateral edge (4),
- with a groove (10) that is arranged on the first lateral edge (4),
- with an upper lip (12) that upwardly limits the groove (10),
- with a lower lip (14) that downwardly limits the groove (10), wherein the distal end of the lower lip (14) protrudes over the distal end of the upper lip (12),
- with a first fitting surface (16) that is arranged on the upper lip (12),
- with a second fitting surface (18) that is arranged on the lower lip (14) in the region of the groove bottom (20),
- with a second contact surface (22) that is arranged on the lower lip (14) in the region of the distal end,
- with a third contact surface (24) that is arranged on the upper end of the second lateral edge (6),
- with a tongue (26) that is arranged on the second lateral edge (6),
- with a third fitting surface (28) that is arranged on the upper side of the tongue (26),
- with a fourth fitting surface (30) that is arranged on the underside of the tongue (26) in the region of the distal end, and
- with a fourth contact surface (32) that is arranged on the underside of the tongue (26) and spaced apart from the distal end,
- wherein the first contact surface (8) and third contact surface (24), the second contact surface (22) and the fourth contact surface (32), the first fitting surface (16) and the third fitting surface (28) as well as the second fitting surface (18) and the fourth fitting surface (30) adjoin one another in a paired fashion when two panels are connected to one another along two complementary lateral edges (4, 6),
**characterized in**
- **that** the second fitting surface (18) and the fourth fitting surface (30) have a cross-sectional contour in the shape of a segment of a circle, wherein the center (M₁) of the circle lies in the region of the upper sections of the lateral edges (4, 6) and the circle has a radius (r₁) referred to the center (M₁), in
- **that** the second contact surface (22) and the fourth contact surface (32) are spaced apart from the center (M₁) by a distance (a) that is larger than the radius (r₁), and in
- **that** the distance (a) from the center (M₁) increases in the direction of the distal end of the lower lip (14).

2. The panel according to Claim 1, **characterized in that** the center (M₁) coincides with the upper corner of the lateral edges (4, 6).

3. The panel according to Claim 1 or 2, **characterized in that** at least sections of the second contact surface (22) and the fourth contact surface (32) have a curved contour.

4. The panel according to Claim 3, **characterized in that** at least sections of the second contact surface (22) and the fourth contact surface (32) have a contour in the shape of a segment of a circle.

5. The panel according to Claim 4, **characterized in that** the center (M₂) of the circle is spaced apart from the first center (M₁) by a distance (b), namely in the direction of the distal end of the lower lip (14).

6. The panel according to Claim 5, **characterized in that** the center (M₂) of the circle is positioned in the region of the upper surface (36).

7. The panel according to Claim 5, **characterized in that** the center (M₂) of the circle is positioned with a distance to the upper surface (36).

8. The panel according to Claim 4 to 7, **characterized in that** the radius (r₂) of the contour of the second contact surface (22) and the fourth contact surface (32) is larger than the radius (r₁) or equal to the radius (r₁).

9. The panel according to Claim 4 to 7, **characterized in that** the radius (r₂) of the contour of the second contact surface (22) and the fourth contact surface (32) is smaller than the radius (r₁).

10. The panel according to one of Claims 1 to 9, **characterized in that** at least sections of the second contact surface (22) and the fourth contact surface (32) have a straight cross-sectional contour.

11. The panel according to Claim 1 or 2, **characterized in that** the second contact surface (22) and the fourth contact surface (32) have a straight cross-sectional contour that extends obliquely upward in the direction of the distal end of the lower lip (14).

12. The panel according to one of Claims 1 to 11, **characterized in that** a strip (34) is fixed to the first contact surface (8) or the second contact surface (24).

13. The panel according to Claim 12, **characterized in that** the strip (34) ends flush with the upper side (36) of the panel and slightly protrudes over the first contact surface (8) or the second contact surface (24), respectively.

14. The panel according to one of Claims 1 to 13, **characterized in that** an elastic element (38) is arranged in the region of the second contact surface (22) and/or in the region of the fourth contact surface (32), wherein the elastic element slightly protrudes over the second or fourth contact surface (22, 32), respectively.

15. The panel according to one of Claims 1 to 14, **characterized in that** a hollow space (40) is formed between the adjoining second and fourth fitting surfaces (18, 30) and the adjoining second and fourth contact surfaces (22, 32).

16. The panel according to Claim 15, **characterized in that** a glue layer (42) is applied within the hollow space (40) at the manufacturing site.

## Revendications

1. Panneau, en particulier panneau de plancher, apte à être relié mécaniquement à d'autres panneaux du même type,
- avec une première arête latérale (4) et une deuxième arête latérale (6) située en face,
- avec une première surface d'appui (8) disposée à l'extrémité supérieure de la première arête latérale (4),
- avec une rainure (10) réalisée sur la première arête latérale (4),
- avec une lèvre supérieure (12) qui limite la rainure (10) vers le haut,
- avec une lèvre inférieure (14) qui limite la rainure (10) vers le bas, l'extrémité distale de la lèvre inférieure (14) dépassant de l'extrémité distale de la lèvre supérieure (12),
- avec une première surface d'ajustage (16) disposée sur la lèvre supérieure (12)
- avec une deuxième surface d'ajustage (18) disposée sur la lèvre inférieure (14) dans la zone du fond de la rainure (20),
- avec une deuxième surface d'appui (22) disposée sur la lèvre inférieure (14) dans la zone de l'extrémité distale,
- avec une troisième surface d'appui (24) disposée à l'extrémité supérieure de la deuxième arête latérale (6),
- avec une languette (26) réalisée sur la deuxième arête latérale (6),
- avec une troisième surface d'ajustage (28) disposée sur la face supérieure de la languette (26),
- avec une quatrième surface d'ajustage (30) disposée sur la face inférieure de la languette (26) dans la zone de l'extrémité distale et
- avec une quatrième surface d'appui (32) disposée avec un écart par rapport à l'extrémité distale sur la face inférieure de la languette (26),
- la première surface d'appui (8) et la troisième surface d'appui (24), la deuxième surface d'appui (22) et la quatrième surface d'appui (32), la première surface d'ajustage (16) et la troisième surface d'ajustage (28) ainsi que la deuxième surface d'ajustage (18) et la quatrième surface d'ajustage (30) étant en contact par paires à l'état réuni de deux panneaux le long de deux arêtes latérales complémentaires (4, 6),
**caractérisé en ce que**
- la deuxième surface d'ajustage (18) et la quatrième surface d'ajustage (30) comportent un contour en forme de segment de cercle dans la section transversale, le point central (M₁) du cercle se situant dans la zone des parties supérieures des arêtes latérales (4, 6) et le cercle comportant un rayon (r₁) vers le point central (M₁),
- la deuxième surface d'appui (22) et la quatrième surface d'appui (32) comportant un écart (a) supérieur au rayon (r₁) par rapport au point central (M₁) et **en ce que**
- l'écart (a) par rapport au point central (M₁) augmente en direction de l'extrémité distale de la lèvre inférieure (14).

2. Panneau selon la revendication 1,
**caractérisé en ce que**
le point central (M₁) coïncide avec le coin supérieur des arêtes latérales (4, 6).

3. Panneau selon la revendication 1 ou 2,
**caractérisé en ce que**
la deuxième surface d'appui (22) et la quatrième surface d'appui (32) comportent au moins dans certaines parties de la section transversale un contour curviligne.

4. Panneau selon la revendication 3,
**caractérisé en ce que**
la deuxième surface d'appui (22) et la quatrième surface d'appui (32) comportent au moins dans certaines parties de la section transversale un contour en forme de segment de cercle.

5. Panneau selon la revendication 4,
**caractérisé en ce que**
le point central (M₂) du cercle est disposé avec un écart (b) par rapport au premier point central (M₁) dans la direction de l'extrémité distale de la lèvre inférieure (14).

6. Panneau selon la revendication 5,
**caractérisé en ce que**
le point central (M₂) du cercle est disposé dans la zone de la face supérieure (36).

7. Panneau selon la revendication 5,
**caractérisé en ce que**
le point central (M₂) du cercle est disposé avec un écart par rapport à la face supérieure (36).

8. Panneau selon une des revendications 4 à 7,
**caractérisé en ce que**
le rayon (r₂) du contour de la deuxième surface d'appui (22) et de la quatrième surface d'appui (32) est supérieur au rayon (r₁) ou égal au rayon (r₁).

9. Panneau selon une des revendications 4 à 7,
**caractérisé en ce que**
le rayon (r₂) du contour de la deuxième surface d'appui (22) et de la quatrième surface d'appui (32) est inférieur au rayon (r₁).

10. Panneau selon une des revendications 1 à 9,
**caractérisé en ce que**
la deuxième surface d'appui (22) et la quatrième surface d'appui (32) comportent au moins dans certaines parties de leur section transversale un contour rectiligne.

11. Panneau selon la revendication 1 ou 2,
**caractérisé en ce que**
la deuxième surface d'appui (22) et la quatrième surface d'appui (32) comportent dans la section transversale un contour rectiligne et montant obliquement vers le haut en direction de l'extrémité distale de la lèvre inférieure (14).

12. Panneau selon une des revendications 1 à 11,
**caractérisé en ce que**
un bourrelet (34) est fixé dans la zone de la première surface d'appui (8) ou de la deuxième surface d'appui (24).

13. Panneau selon la revendication 12,
**caractérisé en ce que** le bourrelet (34) affleure avec la face supérieure (36) du panneau et dépasse légèrement de la première surface d'appui (8) et/ou de la deuxième surface d'appui (24).

14. Panneau selon une des revendications 1 à 13,
**caractérisé en ce que**
dans la zone de la deuxième surface d'appui (22) et/ou dans la zone de la quatrième surface d'appui (32), un élément élastique (38) qui dépasse légèrement de la deuxième et/ou de la quatrième surface d'appui (22, 32) est disposé

15. Panneau selon une des revendications 1 à 14,
**caractérisé en ce que**,
à l'état relié, un espace vide (40) est formé entre les deuxième et quatrième surfaces d'ajustement (18, 30) adjacentes et entre les deuxième et quatrième surfaces d'appui (22, 32) adjacentes.

16. Panneau selon la revendication 15,
**caractérisé en ce que**
une couche de colle (42) est appliquée en usine dans l'espace vide (40).
